# EUROPÄISCHE PATENTSCHRIFT

(11) **EP 0 676 504 B1**
(45) Veröffentlichungstag und Bekanntmachung des Hinweises auf die Patenterteilung: **08.04.1998**
(21) Anmeldenummer: 95104104.5
(22) Anmeldetag: 21.03.1995
(51) Int. Cl.: E01B 1/00, E01B 37/00

(54) **Verfahren zur Herstellung eines schotterlosen Oberbausystems für zumindest ein Eisenbahngleis**
Method of production of a ballastless track superstructure for at least one railwaytrack
Méthode de fabrication d'une superstructure de voie sans ballast pour au moins une voie ferrée

(30) Priorität: 07.04.1994 DE 4411889
(43) Veröffentlichungstag der Anmeldung: 11.10.1995
(62) Teilanmeldung aus: 96108134.6
(73) Patentinhaber: HOCHTIEF AKTIENGESELLSCHAFT VORM. GEBR. HELFMANN, 45128 Essen (DE)
(72) Erfinder: Dahl, Johannes, Dipl.-Ing., D-44225 Dortmund (DE); Engelke, Gerhard, Ing.grad., D-44532 Lünen (DE)
(74) Vertreter: Honke, Manfred, Dr.-Ing.

(56) Entgegenhaltungen:
- DE-A- 2 422 942
- DE-A- 3 341 681
- DE-A- 3 413 417
- FR-A- 2 122 863
- GB-A- 1 082 552

## Beschreibung

Die Erfindung betrifft ein Verfahren zur Herstellung eines schotterlosen Oberbausystems für zumindest ein Eisenbahngleis aus zwei Eisenbahnschienen, insbesondere für Hochgeschwindigkeitsstrecken, auf einer Betonfahrbahnplatte, die auf einen vorgegebenen Unterbau betoniert ist, welches Oberbausystem aufweist auf der Betonfahrbahnplatte angeordnete Auflagersockel, in die Betonfahrbahnplatte eingesenkte Verankerungsdübelbohrungen in Form von Vergußkammern für die Aufnahme von Verankerungsdübeln, auf den Auflagersockeln angeordnete Schienenauflagerplatten mit randseitigen Ausnehmungen für die Verankerungsschrauben und mit auf den Schienenauflagerplatten angeordnete Eisenbahnschienen, die mit Hilfe von mit den Schienenauflagerplatten verbundenen Schienenbefestigungsvorrichtungen an den Schienenauflagerplatten befestigt sind, wobei die Verankerungsschrauben und die Verankerungsschraubenköpfe gegen die Schienenauflagerplatten verspannt sind.

Ein Oberbausystem des beschriebenen Aufbaus ist aus der Literaturstelle FR-A-2 122 863 bekannt. Man erkennt, daß zur Herstellung dieses Oberbausystems wie folgt vorgegangen wird: Die Betonfahrbahn wird betoniert. In die Betonfahrbahnplatte werden die Vergußkammern eingebracht. Auf die Betonfahrbahnplatte werden die Vergußkammern in der Draufsicht umgebende Schalungsrahmen für Auflagersockel aufgesetzt. Innerhalb der Schalungsrahmen werden Schienenauflagerplatten als verlorene obere Schalungselemente angeordnet und justiert. Im übrigen wird Vergußmaterial in den aus den Schalungsrahmen und den Schalungsauflagerplatten gebildeten Formraum eingefüllt und es erfolgt so das Gießen der Auflagersockel. Die Schienen werden eingezogen und mit den Schienenbefestigungsvorrichtungen verschraubt. Die Vergußkammern sind im Rahmen der bekannten Maßnahmen beim Betonieren der Betonfahrbahnplatte ausgesparte Hohlräume. Die Anker, die sonst übliche Verankerungsschrauben ersetzen, sind in elastomeres Material eingebettet. Die Auflagersockel sind Formteile aus einem gießbaren elastomeren Material.

Der Erfindung liegt das technische Problem zugrunde, das eingangs beschriebene Verfahren so einzurichten, daß es auf einfache Weise mit der erforderlichen Genauigkeit und den aufzunehmenden Beanspruchungen angepaßt automatisch oder halbautomatisch gefertigt werden kann.

Zur Lösung dieses technischen Problems ist Gegenstand der Erfindung ein Verfahren zur Herstellung eines schotterlosen Oberbausystems für zumindest ein Eisenbahngleis aus zwei Eisenbahnschienen, insbesondere für Hochgeschwindigkeitsstrecken, auf einer Betonfahrbahnplatte, die auf einen vorgegebenen Unterbau betoniert ist, welches Oberbausystem aufweist,
auf der Betonfahrbahnplatte angeordnete Auflagersockel aus Beton,
in die Betonfahrbahnplatte eingesenkte Verankerungsdübelbohrungen in Form von Vergußkammern für die Aufnahme von Verankerungsdübeln,
auf den Auflagersockeln angeordnete Schienenauflagerplatten mit randseitigen Ausnehmungen für die Verankerungsschrauben, und
auf den Schienenauflagerplatten angeordnete Eisenbahnschienen, die mit Hilfe von mit den Schienenauflagerplatten verbundenen Schienenbefestigungsvorrichtungen an den Schienenauflagerplatten befestigt sind,
wobei die Verankerungsschrauben über die Verankerungsschraubenköpfe gegen die Schienenauflagerplatten verspannt sind, bei welchem Verfahren die folgenden Verfahrensschritte verwirklicht sind:
1.1) Einbringen der Vergußkammern in die Betonfahrbahnplatte durch Bohren,
1.2) Aufsetzen von die Vergußkammern in der Draufsicht umgebenden Schalungsrahmen für die Auflagersockel auf die Betonfahrbahnplatte,
1.3) Vormontierung der Verankerungsdübel an die Schienenauflagerplatten,
1.4) Anordnen und Justieren der Schienenauflagerplatten mit den vormontierten Verankerungsdübeln als verlorene obere Schalungselemente innerhalb der Schalungsrahmen,
1.5) Herstellen der Auflagersockel und Ausgießen der Vergußkammern durch Eingießen von Beton als Vergußmaterial in die aus den Schalungsrahmen und den Schienenauflagerplatten gebildeten Formräume,
1.6) Einziehen und Verschrauben der Schienen mit den Schienenbefestigungsvorrichtungen,
wobei das Einbringen der Vergußkammern, das Aufsetzen der Schalungsrahmen, das Anordnen und Justieren der Schienenauflagerplatten sowie das Einfüllen des Vergußmaterials mit automatisch oder halbautomatisch arbeitenden verfahrbaren Maschinenaggregaten durchgeführt wird, die eine Halteeinrichtung für die Anordnung und die Justierung der Schalungselemente aufweisen. Im Rahmen der Erfindung kann ohne weiteres auch das Einziehen und Verschrauben der Schienen mit automatisch oder halbautomatisch arbeitenden, verfahrbaren Maschinenaggregaten erfolgen. Die automatisch oder halbautomatisch arbeitenden Maschinenaggregate können als Fertigungszug zumindest funktionell zusammengeschaltet werden.

Die Erfindung erreicht gegenüber den bekannten Maßnahmen beachtliche Verbesserungen und Vereinfachungen, die eine automatische oder halbautomatische Fertigung fördern. Diese sind unter anderem das Einbringen der Vergußkammern durch Bohren, die Verwendung von Beton als Vergußmaterial und das Vormontieren der Verankerungsdübel bei dem Anordnen und Justieren des Schalungselements, wobei in diesem Zusammenhang wie angegeben mit einer Haltevorrichtung gearbeitet wird. Vorteilhaft ist aber auch, daß das Gießen des Auflagersockels und der Vergußkammern gleichzeitig erfolgen. Folglich kann, wie beschrieben, ohne Schwierigkeiten automatisch oder halbautomatisch gearbeitet werden.

Im folgenden wird die Erfindung anhand einer lediglich ein Ausführungsbeispiel darstellenden Zeichnung ausführlicher erläutert. Es zeigen
- Fig. 1: einen Schnitt durch ein nach dem erfindungsgemäßen Verfahren hergestellten Oberbausystem, quer zur Laufrichtung der Schienen, ausschnittsweise,
- Fig. 2: ein Schema zur Erläuterung des Verfahrens,
- Fig. 3: in gegenüber der Fig. 2 wesentlich vergrößertem Maßstab einen Schnitt in Richtung A-A durch den Gegenstand der Fig. 2.

In Fig. 1 erkennt man einen Ausschnitt aus einem schotterlosen Oberbausystem 1 für zumindest ein Eisenbahngleis 2 aus zwei Eisenbahnschienen 3. Das Oberbausystem 1 mag insbesondere für Hochgeschwindigkeitsstrecken bestimmt sein. Es ist im Ausführungsbeispiel nur eine Eisenbahnschiene 3 gezeichnet.

Betrachtet man die Fig. 1 und 2, so erkennt man, daß auf einem vorgegebenen Unterbau 4 eine Betonfahrbahnplatte 5 angeordnet ist. Sie kann mit den üblichen Fertigungseinrichtungen für Betonfahrbahnplatten hergestellt worden sein. In die Betonfahrbahnplatte 5 sind Verankerungsdübelbohrungen in Form von Vergußkammern 6, die für die Aufnahme von Verankerungsdübeln 7 bestimmt sind, eingesenkt. Man erkennt in der Fig. 1 einen Auflagersockel 8 sowie eine auf dem Auflagersockel 8 angeordnete Schienenauflagerplatte 9 mit randseitigen Ausnehmungen 10 für die Verankerungsschrauben 11. Es mag sich dabei um Bohrungen handeln. Die Verankerungsschrauben sind in den Auflagersockeln 8 von einem Ringraum umgeben.

Auf der Schienenauflagerplatte 9 ist die Eisenbahnschiene 3 angeordnet, die mit Hilfe von mit der Schienenauflagerplatte 9 verbundenen Schienenbefestigungsvorrichtungen 12 an der Schienenauflagerplatte 9 befestigt ist. Bei den Schienenbefestigungsvorrichtungen 12 handelt es sich im Ausführungsbeispiel um Schienenbefestigungsschrauben 13 mit entsprechenden, nur angedeuteten Federelementen 14.

Man erkennt, daß der Auflagersockel 8 auf der Betonfahrbahnplatte 5 betoniert worden ist. Man erkennt fernerhin, daß der Auflagersockel 8 durch in die Vergußkammern 6 eingeführten Auflagersockelbeton mit der Betonfahrbahnplatte 5 verankert ist, wobei gleichzeitig die Verankerungsdübel 7 einbetoniert worden sind. Die Verankerungsschrauben 11 sind über die Verankerungsschraubenköpfe 15 gegen die Schienenauflagerplatte 9 verspannt. Die Schienenauflagerplatte 9 ist paßgenau an den Auflagersockel 8 angeschlossen. Man erkennt in der Fig. 1 auch die Verankerungsschrauben 11 umgebende Abstützkragen 16 für die Verankerungsschraubenköpfe 15. Bei dem in der Fig. 1 dargestellten Auflagersockel 8 ist der Schalungsrahmen 17 noch dargestellt worden, der für das Gießen des Auflagersockels 8 erforderlich war. Die Schienenauflagerplatte 9 bildet zugleich ein verlorenes Schalungsbauteil für den Auflagersockel 8 und ist in diesen eingebettet.

Die Fig. 2 erläutert das erfindungsgemäße Verfahren für das schotterlose Oberbausystem, welches ausschnittsweise in der Fig. 1 dargestellt und zur Fig. 1 erläutert worden ist. Man erkennt in der Fig. 2, daß zunächst eine Betonfahrbahnplatte 5 betoniert wurde, und zwar mit Hilfe eines Fertigers 18, der einem Straßenfertiger im Straßenbau ähnlich ist. Im Anschluß daran können ein Betonierwagen 19 und ein Schleifautomat 20 arbeiten.

Das Einbringen der Vergußkammern 6 in die Auflagersockel und in die Betonfahrbahnplatte 5 erfolgt mit einem entsprechenden Bohrautomaten 21. Mit diesem kann gleichzeitig auch ein Säubern und Trocknen der Bohrungen durchgeführt werden. Im Anschluß daran werden mit einem Plattensetzautomaten 22 zu den herzustellenden Auflagersockeln 8 die schon erwähnten Schalungsrahmen 17 gesetzt. Gleichzeitig erfolgt das Aufsetzen und Justieren der Schienenauflagerplatten 9. Das alles erledigt der Plattensetzautomat 22 mit Betonvergußeinrichtung. Nachgeschaltet wird das Einziehen und Verschrauben der Eisenbahnschienen 3 mit den Schienenbefestigungsvorrichtungen 12, wozu eine besondere Schienensetzmaschine 23 vorgesehen ist.

Man entnimmt aus der vorstehenden Darlegung, daß die beschriebenen Maßnahmen mit automatisch oder halbautomatisch arbeitenden, fahrbaren Maschinenaggregaten durchgeführt werden können. Das gilt auch für das Einziehen und Verschrauben der Schienen.

Im Rahmen des erfindungsgemäßen Verfahrens wird im einzelnen wie folgt gearbeitet: Nach Herstellung der Betonfahrbahnplatte 5 werden die Vergußkammern 6 durch Bohren in die Betonfahrbahnplatte eingebracht. Danach werden die Schalungsrahmen 17 für die Auflagersockel 8, in der Draufsicht betrachtet die Vergußkammern 6 umgebend, auf die Betonfahrbahnplatte 5 aufgesetzt. Im Anschluß daran werden die Schienenauflagerplatten 9 als verlorene obere Schalungselemente innerhalb der Schalungsrahmen 17 angeordnet, nachdem zuvor die Verankerungsdübel 7 in die Schienenauflagerplatten 9 eingesetzt wurden. Sie fassen dabei auch in die Vergußkammern 6 in der Betonfahrbahnplatte 5 ein. Nunmehr erfolgt ein Einfüllen des Vergußbetons in den aus den Schalungsrahmen 17 und den Schienenauflagerplatten 9 über der Betonfahrbahnplatte 5 gebildeten Formraum. So erfolgen gleichzeitig das Betonieren der Auflagersockel 8, das Einbetonieren der Verankerungsdübel 7 und das Verankern der Auflagersockel 8 mit den Schienenauflagerplatten 9 und der Betonfahrbahnplatte 5. Danach werden die Eisenbahnschienen 3 eingezogen und mit der Schienenbefestigungsvorrichtung 12 verschraubt.

Die Fig. 2 läßt erkennen, daß die automatisch oder halbautomatisch arbeitenden Maschinenaggregate 21, 22 und 23 zu einem Fertigungszug funktionell zusammengeschaltet werden können.

In der Fig. 3 erkennt man Einzelheiten des Plattensetzautomaten 22. Insbesondere erkennt man, daß zu dem Plattensetzautomaten 22 umsetzbare Rahmen 24 gehören, die temporär an der Betonfahrbahn 5 derart festlegbar sind, daß sie genau auf das fertige Gleisplanum ausgerichtet werden können. An dem Rahmen 24 befinden sich Fixier- und Justierzangen 25 mit schienengleichen Haltestücken 26 oder ähnlichen Vorrichtungen. Die Eisenbahnschienen 3 werden in Vorbaurichtung endlos zugeführt und in dem Maschinenaggregat 23 justiert und mit der Schienenauflagerplatte 9 verschraubt. - Der Erhärtungsprozeß des eingebauten Mörtels ist üblicherweise abhängig von den festigkeitsbildenden Bestandteilen und der Temperatur des Mörtels und den ihn umgebenden Bereich der Betonfahrbahn. Der Plattensetzautomat 22 kann deshalb Vorrichtungen zur Beeinflussung der Temperatur aufweisen. Diese können auch vor- oder nachgeschaltet sein. Der Plattensetzautomat 22 besitzt mehrere der beschriebenen Rahmen 24, die auch hintereinander angeordnet sein können und die in unterschiedlichem Arbeitstakt arbeiten können. In der Fig. 3 sind zwei dieser Rahmen 24 gezeigt.

Die erfindungsgemäßen Maßnahmen sind auch von Bedeutung, wenn bei Eisenbahngleisen 3, die schotterfrei auf einer Betonfahrbahnplatte 5 montiert sind, Reparaturen durchzuführen sind, bei denen lediglich die Schienenauflager mit den Bauteilen 8, 9 und 12 zu erneuern sind. In einem solchen Falle kann man zwischen den reparaturbedürftigen Schienenauflagern neue setzen.

## Patentansprüche

1. Verfahren zur Herstellung eines schotterlosen Oberbausystems (1) für zumindest ein Eisenbahngleis aus zwei Eisenbahnschienen (3), insbesondere für Hochgeschwindigkeitsstrecken, auf einer Betonfahrbahnplatte (5), die auf einen vorgegebenen Unterbau (4) betoniert ist, welches Oberbausystem (1) aufweist
auf der Betonfahrbahnplatte (5) angeordnete Auflagersockel (8) aus Beton,
in die Betonfahrbahnplatte (5) eingesenkte Verankerungsdübelbohrungen in Form von Vergußkammern (6) für die Aufnahme von Verankerungsdübeln (7),
auf den Auflagersockeln (8) angeordnete Schienenauflagerplatten (9) mit randseitigen Ausnehmungen (10) für die Verankerungsschrauben (11), und
auf den Schienenauflagerplatten (9) angeordnete Eisenbahnschienen (3), die mit Hilfe von mit den Schienenauflagerplatten (9) verbundenen Schienenbefestigungsvorrichtungen (12) an den Schienenauflagerplatten (9) befestigt sind,
wobei die Verankerungsschrauben (11) über die Verankerungsschraubenköpfe (15) gegen die Schienenauflagerplatten (9) verspannt sind, bei welchem Verfahren die folgenden Verfahrensschritte verwirklicht sind:
1.1) Einbringen der Vergußkammern (6) in die Betonfahrbahnplatte (5) durch Bohren,
1.2) Aufsetzen von die Vergußkammern (6) in der Draufsicht umgebenden Schalungsrahmen (17) für die Auflagersockel (8) auf die Betonfahrbahnplatte (5),
1.3) Vormontierung der Verankerungsdübel (7) an die Schienenauflagerplatten (9),
1.4) Anordnen und Justieren der Schienenauflagerplatten (9) mit den vormontierten Verankerungsdübeln (7) als verlorene obere Schalungselemente innerhalb der Schalungsrahmen (17),
1.5) Herstellen der Auflagersockel (8) und Ausgießen der Vergußkammern (6) durch Eingießen von Beton als Vergußmaterial in den aus den Schalungsrahmen (17) und den Schienenauflagerplatten (9) gebildeten Formraum,
1.6) Einziehen und Verschrauben der Schienen mit den Schienenbefestigungsvorrichtungen (12),
wobei das Einbringen der Vergußkammern (6), das Aufsetzen der Schalungsrahmen (17), das Anordnen und Justieren der Schienenauflagerplatten (9) sowie das Einfüllen des Vergußmaterials mit automatisch oder halbautomatisch arbeitenden verfahrbaren Maschinenaggregaten (21, 22, 23) durchgeführt wird, die eine Halteeinrichtung für die Anordnung und die Justierung der Schalungselemente (17) aufweisen.

2. Verfahren nach Patentanspruch 1, wobei auch das Einziehen und Verschrauben der Schienen (3) mit automatisch oder halbautomatisch arbeitenden verfahrbaren Maschinenaggregaten (21, 22, 23) erfolgt.

3. Verfahren nach einem der Ansprüche 1 oder 2, wobei die automatisch oder halbautomatisch arbeitenden Maschinenaggregate (21, 22, 23) als Fertigungszug zumindest funktionell zusammengeschaltet werden.

## Claims

1. A process for fabricating a ballastless superstructure system (1) for at least one railway track comprising two railway rails (3), particularly for high-speed stretches, on a concrete trackway slab (5) which is concreted on to a predetermined foundation (4), which superstructure system (1) comprises
supporting bases (8) made of concrete and disposed on the concrete trackway slab (5),
anchoring peg holes, which are sunk into the concrete trackway slab (5) in the form of casting chambers (6) for receiving anchoring pegs (7),
rail support plates (9) which are disposed on the supporting bases (8) and which have edge apertures (10) for the anchoring screws (11), and
railway rails (3) which are disposed on the rail support plates (9) and which are fixed to the rail support plates (9) by means of rail fixing devices (12) attached to the rail support plates (9),
wherein the anchoring screws (11) are braced against the rail support plates (9) via their anchoring screw heads (15), in which process the following process steps are put into effect:
1.1) introducing the casting chambers (6) into the concrete trackway slab (5) by drilling,
1.2) placing the shuttering frames (17) for the supporting bases (8) on the concrete trackway slab (5), which shuttering frames surround the casting chambers (6) in horizontal projection,
1.3) pre-installing the anchoring pegs (7) on the rail support plates (9),
1.4) arranging and adjusting the rail support plates (9), with the pre-installed anchoring pegs (7), as lost upper shuttering elements inside the shuttering frames (17),
1.5) fabricating the supporting bases (8) and lining the casting chambers (6) by pouring in concrete as the casting material into the moulding space formed by the shuttering frames (17) and the rail support plates (9),
1.6) inserting and screwing down the rails with the rail fixing devices (12),
wherein the introduction of the casting chambers (6), the placement of the shuttering frames (17), and the arrangement and adjustment of the rail support plates (9), as well as the introduction of the casting material, are effected by travelling machine units (21, 22, 23) which operate automatically or semi-automatically and which comprise a holding device for the arrangement and adjustment of the shuttering elements (17).

2. A process according to claim 1, wherein the insertion and screwing-down of the rails (3) are also effected by travelling machine units (21, 22, 23) which operate automatically or semi-automatically.

3. A process according to either one of claims 1 or 2, wherein the machine units (21, 22, 23) which operate automatically or semi-automatically are connected together, at least operationally, as a fabricating train.

## Revendications

1. Procédé de réalisation d'un système de superstructure (1) sans ballast pour au moins une voie ferrée composée de deux rails de chemin de fer (3) en particulier pour des lignes à grande vitesse, sur une dalle en béton (5) qui est bétonnée sur une infrastructure (4) donnée, le système de superstructure (1) comprenant
des socles d'appui (8) en béton, disposés sur la dalle en béton (5),
des trous de chevilles d'ancrage ménagés dans la dalle en béton (5) sous la forme de logements de scellement (6) pour des chevilles à scellement (7),
des plaques d'appui de rail (9) disposées sur les socles d'appui (8) et présentant sur les bords des évidements (10) pour les vis d'ancrage (11), et
des rails de chemin de fer (3) disposées sur les plaques d'appui de rail (9) et fixées aux plaques d'appui de rail (9) à l'aide de dispositifs d'attache (12) reliés aux plaques d'appui de rail (9),
les vis d'ancrage (11) étant serrées par leurs têtes (15) contre les plaques d'appui de rail (9), procédé comprenant les étapes suivantes :
1.1. réalisation des logements de scellement (6) dans la dalle en béton (5) par forage,
1.2. pose, sur la dalle en béton (5), de cadres de coffrage (17) pour les socles d'appui (8), ces cadres entourant les logements de scellement (6) en vue de dessus,
1.3. prémontage des chevilles à scellement (7) sur les plaques d'appui de rail (9)
1.4. mise en place et réglage des plaques d'appui de rail (9) avec les chevilles à scellement (7) prémontées, en tant qu'éléments de coffrage supérieures, perdues, à l'intérieur des cadres de coffrage (17),
1.5. réalisation des socles d'appui (8) et remplissage des logements de scellement (6) par coulée de béton en tant que matériau de scellement dans la cavité de moule constituée par les cadres de coffrage (7) et les plaques d'appui de rail (9),
1.6. enfilage des rails et leur fixation à l'aide des dispositifs d'attache de rail (12),
la réalisation des logements de scellement (6), la pose des cadres de coffrage (17), la mise en place et le réglage des plaques d'appui de rail (9) ainsi que la coulée du matériau de
scellement étant effectués à l'aide de machines (21, 22, 23) mobiles à fonctionnement automatique ou semi-automatique qui présentent un dispositif de support pour la mise en place et le réglage des éléments de coffrage (17) .

2. Procédé suivant la revendication 1, suivant lequel l'enfilage des rails (3) et leur fixation s'effectuent à l'aide de machines mobiles, (21, 22, 23) à fonctionnement automatique ou semi-automatique.

3. Procédé suivant la revendication 1, ou 2, suivant lequel les machines (21, 22, 23) à fonctionnement automatique ou semi-automatique sont couplées au moins fonctionnellement sous forme de train de fabrication.
